# EUROPÄISCHE PATENTSCHRIFT

(11) **EP 2 751 016 B1**
(45) Veröffentlichungstag und Bekanntmachung des Hinweises auf die Patenterteilung: **29.07.2015**
(21) Anmeldenummer: 12729006.2
(22) Anmeldetag: 22.06.2012
(51) Int. Cl.: B67C 3/00, B67C 3/24

(54) **HUBELEMENT MIT AUSFAHRBARER SPÜLHÜLSE**
LIFTING ELEMENT WITH EXTENSIBLE RINSE SLEEVE
ÉLÉMENT DE LEVAGE DOTÉ D'UNE DOUILLE DE RINÇAGE RÉTRACTABLE

(30) Priorität: 30.08.2011 DE 102011111496
(43) Veröffentlichungstag der Anmeldung: 09.07.2014
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2012/002633
(87) Internationale Veröffentlichungsnummer: WO 2013/029705

(56) Entgegenhaltungen:
- DE-A1- 3 405 365
- DE-A1- 3 722 495
- DE-A1- 4 343 425
- JP-U- 60 096 299

## Beschreibung

Die Erfindung bezieht sich auf eine Hubvorrichtung gemäß dem Oberbegriff des Patentanspruchs 1 und als aus der DE 4 343 425 A1 bekannt.

In Behälterbehandlungsanlagen, insbesondere in Anlagen der Getränkeindustrie zum Füllen von Behältern mit einem flüssigem Füllgut, ist es vielfach erforderlich, Hubvorrichtungen vorzusehen, in denen Behälter, beispielsweise Glasflaschen, gegen eine Behandlungsstation gepresst werden. Bei Störungen der Füllmaschine, regelmäßigen Reinigungsroutinen oder bei Produktwechseln ist es notwendig, die Füllmaschine zu reinigen, wozu diese i.d.R. mit Spülkappen ausgestattet wird, welche die Auslässe der Füllventile verschließen und so einen inneren Umlauf der Reinigungsmedien ermöglichen.

Bei Füllventilen, die eine zentrales Füllrohr aufweisen, welches beim Füllvorgang in die Flasche eingeführt wird, muss ein die Spülkappe hülse- oder becherartig ausgeformt sein.

Aus der DE 37 22 495 ist eine Füllmaschine mit Hubvorrichtung für Flaschen bekannt, bei der an jeder Hubvorrichtung ein Arm mit einem Ende schwenkbar befestigt ist, und zwar um eine Schwenkachse, die in einer horizontalen Ebene liegt, d.h. in einer Ebene senkrecht zur Füllmaschinenachse sowie auch zur Achse des Hubes der Hubvorrichtung. An dem anderen Ende des Armes ist eine Spülhülse befestigt, und zwar derart, dass diese durch Schwenken des Armes aus einer Ruheposition, in der die Spülhülse radial gegenüber der Füllelementachse versetzt angeordnet ist und mit ihrer offenen Seite nach unten weist, in eine vorbereitete Stellung oder Zwischenstellung schwenkbar ist, in der die Spülhülse achsgleich mit der Füllelementachse liegt, mit ihrer offenen Seite nach oben weist und an ihrer Oberseite an einem radial über den Umfang der Spülhülse wegstehenden Rand oder Flansch von einem gabelartigen Behälterträger untergriffen ist. Mit Hilfe der Hubvorrichtung, die auch zum Anpressen der jeweiligen Flasche beim Füllen gegen das Füllelement dient, wird die Spülhülse dann aus der Zwischenstellung in die Arbeitsstellung bewegt. Nachteilig ist hierbei u.a., dass für die Bewegung der Spülhülse aus der Ruheposition in die Arbeitsstellung ein nicht unerheblicher Platzbedarf erforderlich ist. Außerdem setzt die bekannte Hubvorrichtung einen Behälter- oder Flaschenträger voraus, der die zu füllenden Flaschen an einem Mündungswulst hintergreift.

Weiter ist aus der DE 43 43 425 A1 eine Füllmaschine mit Hubvorrichtung für Flaschen bekannt, bei der sich an der Hubvorrichtung ein klappbar angeordneter Behälterteller, eine Hilfshubvorrichtung mit integrierter Spülhülse befindet, wobei die Hilfshubvorrichtung pneumatisch aus einer Ruheposition in eine Arbeitsposition und zurück bewegbar ist. Nachteilig ist hierbei u.a., dass für die Bewegung der Behälterträger ein nicht unerheblicher Platzbedarf erforderlich ist.

"Behälter" sind im Sinne der Erfindung insbesondere Dosen, Flaschen, Tuben, Pouches aus Metall, Glas und/oder Kunststoff, aber auch andere Packmittel, die zum Abfüllen von flüssigen oder viskosen Produkten für ein Druckfüllen oder für ein druckloses Füllen geeignet sind.

Aufgabe der Erfindung ist es, eine Hubvorrichtung aufzuzeigen, die sich bei vereinfachtem Aufbau durch geringen Platzbedarf und kleine Bauform auszeichnet.

Zur Lösung der Aufgabe ist eine Hubvorrichtung entsprechend dem kennzeichnenden Teil des Patentanspruches 1 ausgebildet. Vorteilhafte Ausführungen sind in den abhängigen Ansprüchen beschrieben.

Die erfindungsgemäße Trag- und Hubvorrichtung weist zusätzlich zu dem bekannten Hubelement, mit welchem der Hub des Behälterträgers erzeugt wird, zwei weitere Hubelemente auf, welche hier als "Hilfshubelement" und "Kolben" bezeichnet werden und mit welchen die Bewegung der jeweiligen Spülhülse zwischen der Ruheposition und der Arbeitsstellung erfolgt, und zwar idealer weise ausschließlich in Richtung der Füllelementachse.

In der Ruheposition befinden sich die jeweiligen Kolben der Spülhülse in einer oberen Endlage und bilden an ihrer Oberseite eine obere Fläche, den Behälterträger, der bevorzugt ein Behälterteller ist und derart stufen- oder rillenfrei ausgeführt ist, dass insbesondere Fremdstoffe, wie Glassplitter, Staub usw. beim Füllen nicht in die jeweilige Spülhülse gelangen können.

Ein besonderer Vorteil der Erfindung besteht auch darin, dass die Füllmaschine durch die fest an den Hubvorrichtungen vorgesehenen, ausfahrbaren, d.h. aus der Ruheposition in die Arbeitsstellung beweglichen Spülhülsen z.B. nach Produktionsende ohne jeglichen manuellen Eingriff lediglich beilspielsweise durch einen entsprechenden Steuerbefehl oder durch Abrufen eines entsprechenden Programms der Maschine in einen vollautomatischen CIP- oder SIP-Reinigungsbetrieb überführbar ist. Das bisher notwendige Einführen oder Einhängen von Spülhülsen erübrigt sich ebenfalls. Weiterbildungen der Erfindung sind Gegenstand der Unteransprüche.

Die zur Rede stehende Trag- und Hubvorrichtung ist Teil von Füllstätiorien mit jeweils einem Füllelement bzw. einer Füllmaschine zum Füllen von Flaschen, Dosen oder dgl. Behälter mit einem flüssigen Füllgut mit eben diesen Füllstationen. Dabei umfasst die Trag- und Hubvorrichtung ein Basiselement und einen Behälterträger und Spülhülse, der entweder ganz oder eine Teilkomponente davon in seiner Achsrichtung parallel zur Füllelementachse auf und ab bewegbar ist. Weiterhin ist ein kolbenartiges Hilfshubelement im Behälterträger integriert, dass zu Reinigungs- und/oder Desinfektionszwecken anhebbar und mit dem Füllelement in eine Dichtlage verbringbar ist. Zusätzlich ist im Behälterträger ein weiterer Kolben vorhanden, der zentrisch im Hilfshubelement gelagert und unabhängig von Hilfshubelement parallel zu einer Füllelementachse verfahrbar ist. Dabei sind zwei Endstellungen erreichbar, nämlich eine Arbeitsstellung und eine Ruhestellung. Die Arbeitsstellung ist die vertikal untere Endposition des Kolbens, in der dieser zusammen mit dem Hilfshubelement, ebenfalls in dessen Arbeitsstellung, als Spülhülse ausgeformt ist. Zur sicheren Aufnahme eines Behälters, weist der Behälterträger am oberen Ende eine Tragplatte aus, welche aus dem scheibenringförmigen Oberteil des Hilfshubelementes und der Kopfplatte des Kolbens gebildet wird.

In einer Variante der Trag- und Hubvorrichtung ist der Kolben zentrisch im Hilfshubelement gelagert, bzw. kann vorzugsweise entgegen der Bewegungsrichtung vom Hilfshubelement und parallel zu einer Füllelementachse verfahren werden. Weiterhin können individuelle Antriebsmittel für den Kolben und der Hilfshubvorrichtung vorgesehen sein, idealerweise elektromagnetische Antriebe. Hierdurch können der Kolben und/oder die Hilfshubvorrichtung in eine vordefinierte Position bewegt werden.

Bei einer rein pneumatischen Antriebslösung wird an einer Seite des Kolbens ein Druckraum vorgesehen, wobei der Druckraum über eine ein Steuerventil aufweisende Steuerleitung mit einem Druckmedium beaufschlagbar ist. Dies wird in der Regel Druckluft, ggf. sterile Druckluft sein. Mittels Druckbeaufschlagung kann so der Kolben relativ zum Hilfshubelement in Richtung der Füllventilachse bewegt werde. Diese Variante ist eine besonders wirtschaftliche Lösung, da nur die Medienleitung vorgesehen werden und keine Antriebe erforderlich sind. Mit der geeigneten Wahl der inneren Flächenverhältnisse ist so ein vollautomatisches Verfahren der konzentrisch und teleskopartig ineinander angeordneten Elemente möglich.

Bei einer alternativen Aufführungsform der Trag- und Hubvorrichtung wird der Druckraum des Kolbens und/oder der Hilfshubvorrichtung über ein Steuerventil mit einer Vakuumquelle und/oder einer Druckquelle verbunden. Besonders vorteilhaft bei dieser Lösung wirkt sich die zweifache Nutzung der Steuerleitung aus, da diese sowohl für die Druckbeaufschlagung als auch für die Vakuumbeaufschlagung der Druckräume des Kolbens und der Hilfshubvorrichtung genutzt wird.

Eine weitere Verbesserung der Trag- und Hubvorrichtung stellt die Hilfshubvorrichtung mit integrierten Verbindungsleitungen, vorzugsweise in Form von Bohrungen, dar. Dabei wird der Druckraum des Kolbens mit dem Druckraum der Hilfshubvorrichtung über Bohrungen in der Hilfshubvorrichtung in Verbindung gebracht. Der Raum unterhalb des Kolbens ist dabei mit der Atmosphäre verbunden und verhindert somit einen ungewollten Druckaufbau im Entlastungsraum. Die Bohrungsquerschnitte der Verbindungsleitungen sind derart dimensioniert, dass der Kolben und die Hilfshubvorrichtung die gewünschte Bewegungsgeschwindigkeit annehmen.

Bei einer alternativen Aufführungsform der Trag- und Hubvorrichtung werden in die Verbindungsleitungen Regelventile, vorzugsweise Drosselventile, eingesetzt. Besonders vorteilhaft dabei ist, dass durch die Drosselventile der Bewegungszeitpunkt und die Bewegungsgeschwindigkeit des Kolbens und der Hilfshubvorrichtung eingestellt werden.

Die Erfindung wird im Folgenden anhand der Figuren an Ausführungsbeispielen näher erläutert. Es zeigen:
Fig.1 in einer schematischen Darstellung eine Hubvorrichtung, mit einem am Füllventil befindlichen Behälter in Dichtlage und eine in Ruheposition befindlichen Spülhülse.
Fig.2 in einer schematischen Darstellung eine Hubvorrichtung in Ruheposition ohne Behälter.
Fig.3 in einer schematischen Darstellung eine Hubvorrichtung im Reinigungszyklus, wobei die Spülhülse mit dem Füllventil in Dichtlage ist.

In Figur 1 wird die Trag- und Hubvorrichtung 1 in einer Ausführungsform gezeigt, die u.a. aus einem in schematischer Darstellung gezeigten Basiselement 3 und ein im Vollschnitt dargestellten Behälterträger 4 besteht. Im Behälterträger 4 ist ein Hilfshubelement 5 und ein Kolben 6 angeordnet, auf deren oberer Fläche, dem Behälterteller 10, ein Behälter 2 gegen ein Füllelement 11 gepresst wird. An den Behälterträger 4 ist über ein Steuerventil 12 die Vakuumquelle 7 und die Druckquelle 8 angeschlossen. Wie in Figur 1 dargestellt, wirkt die Vakuumquelle 7 über das Steuerventil 12 auf den Druckraum 15 und über die Verbindungsbohrung 13 auf den Druckraum 14 ein und hält das Hilfshubelement 5 und den Kolben 6 in einer Ruheposition I. Die Entlastungsbohrung 20 verbindet die Atmosphäre mit dem Entlastungsraum 21 und verhindert somit einen ungewollten Druckaufbau in diesem Bereich. Das Basiselement 3 ist als Pneumatikzylinder mit Kolbenstange 16 ausgeführt und an einem nichtdargestelltem Karussell befestigt. Durch die Druckquelle 9 ist die Trag- und Hubvorrichtung 1 mittels Druckbeaufschlagung in Füllelementachse 18 über eine nicht dargestellte Steuerung bewegbar. Zusätzlich ist über das am Basiselement 3 befindliche Rad 19 die Trag- und Hubvorrichtung 1 kurvengesteuert und kann so in eine definierte Position verbracht werden.

In Figur 2 wird die Trag- und Hubvorrichtung 1 wie in Figur 1 ebenfall Ruheposition I in gezeigt. Unterschiedlich ist allerdings, dass das Steuerventil 12 derart gestellt ist, das Druckraum 15 und über die Verbindungsbohrung 13 auch der Druckraum 14 mit einem Druckmedium der Druckquelle 8 beaufschlagt wird. Die Entlastungsbohrung 20 verbindet den Entlastungsraum 21 mit der Atmosphäre, wodurch ein ungewollter Druckaufbau in diesem Bereich verhindert wird. Der in Figur 2 gezeigte Umschaltvorgang ist erforderlich, wenn aus dem Betriebszustand "Füllen" in den Betriebszustand "Reinigen" des Füllers gewechselt wird

Die Stellung der Spülhülse 17 bei der Reinigung wird in Figur 3 gezeigt. Das Steuerventil 12 schaltet das Druckmedium der Druckquelle 8 auf den Druckraum 15 und über die Verbindungsbohrung 13 auf den Druckraum 14, wobei die Entlastungsbohrung 20 den Entlastungsraum 21 mit der Atmosphäre verbindet und so einen ungewollten Druckaufbau in diesem Bereich verhindert. Der Kolben 6 befindet sich in der Arbeitsstellung II und ist aus dem Bereich der Füllstandsonde 22 gefahren. Die Hilfshubvorrichtung 5 befindet sich in der Arbeitsstellung III und ist gegen die Dichtung 23 gepresst und befindet sich mit dem Füllelement 11 in Dichtlage. Die in Figur 3 gezeigte Lage ermöglicht die Reinigung der Füllventile

### Bezugszeichenliste

- 1: Trag- und Hubvorrichtung
- 2: Behälter, Flasche
- 3: basiselement
- 4: Behälterträger und CIP-Spülhülse
- 5: Hilfshubelement
- 6: Kolben
- 7: Vakuumquelle
- 8: Druckquelle Basiselement
- 9: Druckquelle
- 10: Behälterträger, Behälterteller
- 11: Füllelement
- 12: Steuerventil
- 13: Verbindungsbohrung
- 14: Druckraum Kolben
- 15: Druckraum Hilfshubvorrichtung
- 16: Kolbenstange
- 17: Spülhülse
- 18: Füllelementachse
- 19: Laufrölle
- 20: Entlästungsbohrung
- 21: Entlastungsraum
- 22: Füllstandsonde
- 23: Dichtung
- I: Ruheposition
- II: Arbeitsstellung Kolben
- III: Arbeitsstellung Hilfshubvorrichtung

## Patentansprüche

1. Trag- und Hubvorrichtung (1) für an einer Füllmaschine zum Füllen von Flaschen, Dosen oder dgl. Behälter mit einem flüssigen Füllgut vorgesehenen Füllstationen mit jeweils einem Füllelement (11), wobei die Trag- und Hubvorrichtung (1) ein Basiselement (3) und einen Behälterträger (4) umfasst, der ganz oder mindestens eine Teilkomponente davon In seiner Achsrichtung parallel zur Füllelementachae (18) auf und ab bewegbar ist, und einem im Behälterträger (4) integrierten kolbenartigen Hilfshubelement (5), das zu Reinigungs- und/oder Desinfektionszwecken anhebbar und mit dem Füllelement (11) in seiner Arbeitsstellung (III) in eine Dichtlage verbringbar ist, **dadurch gekennzeichet, dass**
im Behälterträger (4) ein weiterer Kolben (6) vorhanden ist, der zentrisch im Hilfshubelement (5) gelagert und unabhängig von Hilfshubelement (5) parallel zu einer Füllefementechse (18) verfahrbar ist, und in Arbeitsstellung (II), welche die vertikal untere Endposition darstellt, zusammen mit dem Hilfshubelement (5) in dessen Arbeitsstellung (III) als Spülhülse (17) ausgeformt ist, wobei der Behälterträger (5) am oberen Ende eine
Behälterteller (10) ausweist, welche gebildet wird aus dem echeibenringförmigen Oberteil des Hilfshubelementes (5) und der Kopfplatte des Kolbens (6).

2. Trag- und Hubvorrichtung (1) nach Anspruch 1, **dadurch gekennzeichnet, dass** der Kolben (6) zentrisch im Hilfshubelement (5) gelagert ist, und vorzugsweise entgegen der Bewegungsrichtung von Hilfshubelement (5) parallel zu einer Füllelementachse (18) verfahrbar ist.

3. Trag- und Hubvorrichtung (1) nach Anspruch 1 oder 2, **dadurch gekennzeichnet, dass** individuelle Antriebsmittel für den Kolben (6) und der Hilfshubvorrichtung (5) vorgesehen sind, vorzugsweise elektromagnetische Antriebe, und dass der Kolben (6) und/oder die Hilfshubvorrichtung (5) mittels der Antriebsmittel in eine vordefinierte Position bewegbar sind.

4. Trag- und Hubvorrichtung (1) nach Anspruch 1 oder 2, **dadurch gekennzeichnet, dass** an einer Seite des Kolbens (6) ein Druckraum (14) vorgesehen ist, und dass der Druckraum (14) über eine ein Steuerventil (12) aufweisende Steuerleitung mit einem Druckmedium, vorzugsweise Druckluft, beaufschlagbar ist, und dass der Kolben (6) mittels Druckbeaufschlagung relativ zum Hilfshubelement (5) in Füllventilachse (18) bewegbar ist.

5. Trag- und Hubvorrichtung (1) nach Anspruch 1 oder 2, **dadurch gekennzeichnet, dass** an einer Seite des Hilfshubelements (5) ein Druckraum (15) vorgesehen Ist, und dass der Druckraum (15) über eine ein Steuerventil (12) aufweisende Steuerleitung mit einem Druckmedium, vorzugsweise Druckluft, beaufschlagbar ist, und dass das Hilfshubelement (5) mittels Druckbeaufschlagung relativ zum Basiselement (3) in Füllventilachse (18) bewegbar ist.

6. Trag- und Hubvorrichtung (1) nach Anspruch 4, **dadurch gekennzeichnet, dass** der an einer Seite des Kolbens vorgesehene Druckraum (14) über das Steuerventil (12) mit einer Vakuumquelle (7) verbindbar ist.

7. Trag- und Hubvorrichtung (1) nach Anspruch 5, **dadurch gekennzeichnet, dass** der an einer Seite des Hilfselementes vorgesehene Druckraum (15) über das Steverventil (12) mit einer Vakuumquelle (7) verbindbar ist.

8. Trag- und Hubvorrichtung (1) nach den Ansprüchen 4 und 5, **dadurch gekennzeichnet, dass** in der Hilfshubvorrichtung (5) mind. eine Verbindungsleitung (13), vorzugsweise eine Bohrung, vorgesehen ist, und das durch die Verbindungsleitung (13) der an einer Seite des Kolbens vorgesehene Druckraum (14) und der an einer Seite des Hilfselemente vorgesehene Druckraum (15) verbindbar sind.

9. Trag- und Hubvorrichtung (1) nach einem der vorhergehenden Ansprüche, **dadurch gekennzeichnet, dass** in der Hilfshubvorrichtung (5) mindestens eine Verbindungsleitung (20), vorzugsweise eine Bohrung, vorgesehen ist, und das durch die Verbindungsleitung (20) ein Entlastungsraum (21) mit dem Umgebungsdruck oder einem Druckmedium verbindbar ist.

## Claims

1. Carrying and lifting device (1) for filling stations which are provided on a filling machine for filling bottles, cans or similar containers with a liquid filling product and each of which has a filling element (11), wherein the carrying and lifting device (1) comprises a base element (3) and a container carrier (4) which fully or, at least a part component thereof, can be moved up and down in its axial direction parallel to the filling element axis (18), and a piston-like auxiliary lifting element (5) integrated in the container carrier (4) which can be raised for cleaning and/or disinfection purposes and brought into a sealed position with the filling element (11) in its working position (III), **characterised in that** in the container carrier (4), a further piston (6) is present which is mounted centrally in the auxiliary lifting element (5) and can travel independently of the auxiliary lifting element (5) parallel to its filling element axis (18), and in the working position (II) which constitutes the vertical lower end position is configured as a rinse sleeve (17) together with the auxiliary lifting element (5) in its working position (III), wherein the container carrier (5) at the upper end has a container plate (10) which is formed from a flat annular upper part of the auxiliary lifting element (5) and the header plate of the piston (6).

2. Carrying and lifting device (1) according to claim 1, **characterised in that** the piston (6) is mounted centrally in the auxiliary lifting element (5) and preferably can travel against the direction of movement of the auxiliary lifting element (5), parallel to a filling element axis (18).

3. Carrying and lifting device (1) according to claim 1 or 2, **characterised in that** individual drive means are provided for the piston (6) and the auxiliary lifting device (5), preferably electromagnetic drives, and that the piston (6) and/or the auxiliary lifting device (5) can be moved into a predefined position by means of the drive means.

4. Carrying and lifting device (1) according to claim 1 or 2, **characterised in that** a pressure chamber (14) is provided on one side of the piston (6), and that the pressure chamber (14) can be pressurised with a pressure medium, preferably compressed air, via a control line having a control valve (12), and that the piston (6) can be moved in the filling valve axis (18) relative to the auxiliary lifting element (5) by means of the pressurisation.

5. Carrying and lifting device (1) according to claim 1 or 2, **characterised in that** a pressure chamber (15) is provided on one side of the auxiliary lifting element (5), and that the pressure chamber (15) can be pressurised with a pressure medium, preferably compressed air, via a control line having a control valve (12), and that the auxiliary lifting element (5) can be moved in the filling valve axis (18) relative to the base element (3) by means of the pressurisation.

6. Carrying and lifting device (1) according to claim 4, **characterised in that** the pressure chamber (14) provided on one side of the piston can be connected to a vacuum source (7) via the control valve (12).

7. Carrying and lifting device (1) according to claim 5, **characterised in that** the pressure chamber (15) provided on one side of the auxiliary element (5) can be connected to a vacuum source (7) via the control valve (12).

8. Carrying and lifting device (1) according to claims 4 and 5, **characterised in that** at least one connecting line (13), preferably a bore, is provided in the auxiliary lifting device (5), and that the connecting line (13) can connect the pressure chamber (14) provided on one side of the piston and the pressure chamber (15) provided on one side of the auxiliary element.

9. Carrying and lifting device (1) according to any one of the preceding claims, **characterised in that** at least one connecting line (20), preferably a bore, is provided in the auxiliary lifting device (5), and that the connecting line (20) can connect a pressure relief chamber (21) with the ambient pressure or a pressure medium.

## Revendications

1. Dispositif de support et de levage (1) pour des postes de remplissage prévus sur une machine de remplissage pour le remplissage de bouteilles, boîtes ou récipients similaires avec un produit de remplissage liquide avec respectivement un élément de remplissage (11), le dispositif de support et de levage (1) comportant un élément de base (3) et un support de récipient (4) qui monte et descend entièrement ou au moins un composant partiel de celui-ci dans son sens axial parallèlement à l'axe de l'élément de remplissage (18), et un élément de levage auxiliaire (5) de type piston intégré dans le support de récipient (4) qui peut être levé à des fins de nettoyage et de désinfection et peut être amené dans une position étanche avec l'élément de remplissage (11) dans sa position de travail (III), **caractérisé en ce**
**qu'**un autre piston (6) est présent dans le support de récipient (4), lequel est logé de manière centrale dans l'élément de levage auxiliaire (5) et peut être déplacé indépendamment de l'élément de levage auxiliaire (5) parallèlement à un axe d'élément de remplissage (18), et est façonné en position de travail (II) qui constitue la position d'extrémité inférieure verticale, conjointement avec l'élément de levage auxiliaire (5) dans sa position de travail (III) comme douille de rinçage (17), le support de récipient (5) présentant sur l'extrémité supérieure un disque de récipient (10) qui est formé par la partie supérieure en forme d'anneau plat de l'élément de levage auxiliaire (5) et par la plaque de tête du piston (6).

2. Dispositif de support et de levage (1) selon la revendication 1, **caractérisé en ce que** le piston (6) est logé de manière centrale dans l'élément de levage auxiliaire (5) et peut être déplacé de préférence dans le sens inverse au sens de déplacement de l'élément de levage auxiliaire (5) parallèlement à un axe d'élément de remplissage (18).

3. Dispositif de support et de levage (1) selon la revendication 1 ou 2, **caractérisé en ce que** des moyens d'entraînement individuels pour le piston (6) et le dispositif de levage auxiliaire (5) sont prévus, de préférence des entraînements électromagnétiques, et **en ce que** le piston (6) et/ou le dispositif de levage auxiliaire (5) sont mobiles à l'aide des moyens d'entraînement dans une position prédéfinie.

4. Dispositif de support et de levage (1) selon la revendication 1 ou 2, **caractérisé en ce qu'**un espace de compression (14) est prévu sur un côté du piston (6), et **en ce que** l'espace de compression (14) peut être alimenté par une conduite de commande présentant une soupape de commande (12) en un fluide comprimé, de préférence en air comprimé, et **en ce que** le piston (6) est mobile par alimentation comprimée par rapport à l'élément de levage auxiliaire (5) dans l'axe de soupape de remplissage (18).

5. Dispositif de support et de levage (1) selon la revendication 1 ou 2, **caractérisé en ce qu'**un espace de compression (15) est prévu sur un côté de l'élément de levage auxiliaire (5), et **en ce que** l'espace de compression (15) peut être alimenté par une conduite de commande présentant une soupape de commande (12) en un fluide comprimé, de préférence en air comprimé, et **en ce que** l'élément de levage auxiliaire (5) peut être déplacé par alimentation comprimée par rapport à l'élément de base (3) dans l'axe de soupape de remplissage (18).

6. Dispositif de support et de levage (1) selon la revendication 4, **caractérisé en ce que** l'espace de compression (14) prévu sur un côté du piston peut être relié par la soupape de commande (12) à une source de vide (7).

7. Dispositif de support et de levage (1) selon la revendication 5, **caractérisé en ce que** l'espace de compression (15) prévu sur un côté de l'élément auxiliaire peut être relié par la soupape de commande (12) à une source de vide (7).

8. Dispositif de support et de levage (1) selon les revendications 4 et 5, **caractérisé en ce que**, dans le dispositif de levage auxiliaire (5), au moins une conduite de liaison (13), de préférence un perçage, est prévue, et **en ce que** l'espace de compression (14) prévu sur un côté du piston et l'espace de compression (15) prévu sur un côté de l'élément auxiliaire peuvent être reliés par la conduite de liaison (13).

9. Dispositif de support et de levage (1) selon l'une quelconque des revendications précédentes, **caractérisé en ce que**, dans le dispositif de levage auxiliaire (5), au moins une conduite de liaison (20), de préférence un perçage, est prévue et **en ce qu'**un espace de décharge (21) peut être relié à la pression ambiante ou à un fluide comprimé par la conduite de liaison (20).
